# EUROPÄISCHE PATENTSCHRIFT

(11) **EP 0 027 476 B1**
(45) Veröffentlichungstag und Bekanntmachung des Hinweises auf die Patenterteilung: **07.12.1983**
(21) Anmeldenummer: 79104067.8
(22) Anmeldetag: 19.10.1979
(51) Int. Cl.: B04B 1/02, C02F 1/38

(54) **Zentrifuge**
Centrifuge
Centrifugeuse

(43) Veröffentlichungstag der Anmeldung: 29.04.1981
(73) Patentinhaber: Wimmer, Otto, D-8399 Sulzbach/Inn (DE)
(72) Erfinder: Wimmer, Otto, D-8399 Sulzbach/Inn (DE)
(74) Vertreter: Vogeser, Werner, Dipl.-Ing.

## Beschreibung

Die Erfindung betrifft eine Zentrifuge, insbesondere Rohrkegelzentrifuge, zum Klären von Flüssigkeiten und zum Eindicken von Schlamm, deren Zentrifugentrommel aus zwei radialen Wänden und einem die radialen Wände verbindenden, die Umfangswand des Trommelinnenraums bildenden, axial verschiebbaren Rohr besteht, mit axialer Zuführung des Schleudergutes in den Trommelinnenraum.

Eine derartige Zentrifuge ist aus der DE-A-27 37 759 bekannt. Mit derartigen Zentrifugen läßt sich eine gute Feststoffkonzentration erreichen, jedoch ist diese immer noch deutlich geringer als bei Filterpressen. Dies ist darauf zurückzuführen, daß in Zentrifugen erfahrungsgemäß das Schleudergut nur begrenzt eingedickt werden kann, und der Feststoff radial zur Mitte dünnflüssiger wird. Außerdem setzt nach Füllung der Zentrifuge nach einer bestimmten Laufzeit Eintrübung ein, und es erfolgt keine Feststoffabtrennung mehr.

Aus der FR-A-413 517 ist eine Zentrifuge mit vertikaler Achse bekannt, bei der die Trommel aus einem inneren Zylinder mit einer unteren radialen Wand und einem äußeren Zylinder mit einer oberen radialen Wand besteht. Der innere Zylinder ist zusammen mit der unteren radialen Wand vertikal verstellbar, so daß nach einem Zentrifugiervorgang, bei dem sich das Schleudergut am äußeren Zylinder abgesetzt hat, der Trommelinnenraum dadurch geleert werden kann, daß der innere Zylinder angehoben wird, wodurch die untere radiale Wand das Schleudergut durch eine Öffnung in der oberen radialen Wand schiebt.

Der Erfindung liegt die Aufgabe zugrunde, die Zentrifuge der eingangs genannten Gattung derart zu verbessern, daß eine Erhöhung der Feststoffkonzentration erreicht werden kann. Gelöst wird diese Aufgabe gemäß der Erfindung dadurch, daß wenigstens ein Teil der einen radialen Wand gegenüber der anderen zur Verkleinerung des Trommeiinnenraumes während des Laufes der Zentrifuge axial verschiebbar ist.

Durch diese Ausbildung ist es möglich, während des Laufes der Zentrifuge, vorzugsweise gegen Ende der Behandlungsdauer, den Trommelinnenraum zu verkleinern und damit das Schleudergut zusammenzupressen, so daß klare Flüssigkeit bzw. mit sehr geringer Feststoffkonzentration nach innen in den Über- oder Zulauf abgegeben wird, die dann in üblicher Weise abgefüht werden kann. Dadurch wird die Feststoffkonzentration entsprechend der Volumenverkleinerung größer.

Die Erfindung wird nachstehend anhand der Fig. 1 und 2 beispielsweise erläutert. Es zeigt:
Fig. 1 einen Querschnitt einer Rohrkegelzentrifuge und
Fig. 2 einen Querschnitt einer Doppelkegelzentrifuge.

Die Rohrkegelzentrifuge hat eine Trommel, die aus zwei axial getrennten, radialen Wänden 11, 12 und einem diese verbindenden Roh 13 besteht. Das Rohr 13 ist am einen Ende geschlossen und ist durch einen doppelt wirkenden Hydraulikzylinder 18 axial verschiebbar. Durch axiale Verschiebung des Rohres 13 kann die Trommel geöffnet und in der Trommel befindliches trockenes Schleudergut abgeschleudert werden.

Die eine radiale Wand 12 ist durch einen Hydraulikzylinder 19 aus ihrer Ausgangsstellung, die sie einnimmt, wenn die Zentrifugentrommel gefüllt ist, gegen die andere, feststehende radiale Wand 11 axial verschiebbar, so daß der Trommelinnenraum verkleinert werden kann.

Im Betrieb wird das Schleudergut über einen Kanal 15 dem einen Ende des Trommelraumes zugeführt, in dem ein Verdrängungskörper 20 angeordnet ist, der zusammen mit den radialen Wänden 11, 12 drehbar ist. Nach dem Einführen in den Trommelinnenraum wird das Schleudergut der Zentrifugalkraft der Zentrifuge unterworfen, so daß sich die Feststoffe radial nach außen ablagern und die flüssige Phase bzw. Klarphase über einen Auslaß 16 abgeleitet werden kann. Auf dem Verdrängungskörper 20 kann ein Filter angeordnet sein, über das die Klarphase in den Auslaß 16 gelangt. Durch die axiale Verschiebung der radialen Wand 12 ist es möglich, das radial außen befindliche Schleudergut zusammenzupressen, so daß es radial nach innen klare Flüssigkeit abgibt und dadurch die Feststoffkonzentration des im Innenraum befindlichen Schleudergutes erhöht wird. Zweckmäßigerweise ist die verschiebbare radiale Wand 12 so ausgebildet, daß sie den über den Verdrängungskörper 20 in die Zentrifugentrommel mündenden Zulauf bei der Verstellung zur Verkleinerung des Trommelinnenraumes verschließt, so daß in der Endphase des Betriebs kein Schleudergut mehr in die Trommel gelangt. Auf dem Verdrängungskörper 20 ist zweckmäßigerweise wenigstens im Bereich des Auslaufs ein Sieb oder Filter angeordnet, das außer der Filterwirkung auch den Zweck hat, nach einer bestimmten Betriebsdauer im Zulauf einen Druckanstieg zu bewirken, der für Steuerzwecke der Zentrifuge verwendet werden kann.

Fig. 2 zeigt die Anwendung des Prinzips der Verkleinerung des Trommelinnenraumes auf eine Doppelkegelzentrifuge. Die Zentrifuge hat zwei Trommelhälften 11', 12' mit vertikaler Achse, wobei die Trommelhälfte 12' in üblicher Weise gegenüber der Trommelhälfte 11' zum Öffnen der Zentrifuge verschiebbar ist. Die Trommelhälfte 12' hat einen zylindrischen Ansatz 21, in dem ein Kolben 22 zur Verkleinerung des Trommelinnenraums verschiebbar angeordnet ist.

## Patentansprüche

1. Zentrifuge, insbesondere Rohrkegelzentrifuge, zum Klären von Flüssigkeiten und zum Eindicken von Schlamm, deren Zentrifugentrommel aus zwei radialen Wänden (11, 12) und einem die radialen Wände (11, 12) verbindenden, die Umfangswand des Trommelinnenraumes bildenden, axial verschiebbaren Rohr besteht, mit axialer Zuführung des Schleudergutes in den Trommelinnenraum, dadurch gekennzeichnet, daß wenigstens ein Teil der einen radialen Wand (12) gegenüber der anderen zur Verkleinerung des Trommelinnenraumes während des Laufes der Zentrifuge axial verschiebbar ist.

2. Zentrifuge nach Anspruch 1, dadurch gekennzeichnet, daß die axiale Verschiebung hydraulisch, pneumatisch, elektrisch oder mechanisch erfolgt.

3. Zentrifuge nach Anspruch 1 oder 2, dadurch gekennzeichnet, daß mindestens eine der radialen Wände (11, 12) scheibenförmig ausgebildet ist.

4. Zentrifuge nach Anspruch 1 oder 2, dadurch gekennzeichnet, daß die radialen Wände (11, 12) kegelförmig ausgebildet sind.

5. Zentrifuge nach Anspruch 4, dadurch gekennzeichnet, daß wenigstens eine der kegelförmigen radialen Wände (11, 12) einen zylindrischen Ansatz aufweist, in dem ein Kolben verschiebbar angeordnet ist.

6. Zentrifuge nach einem der Ansprüche 1 bis 5, dadurch gekennzeichnet, daß der Zulauf in der Zentrifugentrommel durch die verschiebbare radiale Wand (12) verschließbar Ist.

7. Zentrifuge nach Anspruch 6, dadurch gekennzeichnet, daß der Zulauf über einen Verdrängungskörper (20) in die Zentrifugentrommel mündet.

## Revendications

1. Centrifugeuse, en particulier centrifugeuse tubulaire à cône, pour clarifier des liquides et pour concentrer de la boue, dont le tambour de centrifugation est constitué par deux parois radiales (11, 12) et par un tube axialement déplaçable formant la paroi périphérique de l'espace interne du tambour et reliant les deux parois (11, 12), le produit de centrifugation étant amené axialement à l'intérieur du tambour, caractérisée en ce qu'au moins une partie de l'une des parois radiales (12) peut être déplacée axialement par rapport à l'autre pour réduire l'espace interne du tambour pendant la marche de la centrifugeuse.

2. Centrifugeuse selon la revendication 1, caractérisée en ce que le déplacement axial a lieu hydrauliquement, pneumatiquement, électriquement ou mécaniquement.

3. Centrifugeuse selon la revendication 1 ou 2, caractérisée en ce qu'au moins une des parois radiales (11, 12) est réalisée en forme de disque.

4. Centrifugeuse selon la revendication 1 ou 2, caractérisée en ce que les parois radiales (11, 12) sont réalisées en forme de cône.

5. Centrifugeuse selon la revendication 4, caractérisée en ce qu'au moins une des parois radiales coniques (11, 12) présente un appendice cylindrique dans lequel un piston est disposé de manière à pouvoir se déplacer.

6. Centrifugeuse selon l'une des revendications 1 à 5, caractérisée en ce que l'arrivée dans le tambour de centrifugation peut être fermée par la paroi radiale déplaçable (12).

7. Centrifugeuse selon la revendication 6, caractérisée en ce que l'arrivée débouche dans le tambour de centrifugation par l'intermédiaire d'un corps de refoulement (20).

## Claims

1. A centrifuge, particularly a conical tube centrifuge, for clarifying liquids and thickening sludges, having a centrifuge drum which comprises two radial walls (11, 12) and an axially movable tube connected to the radial walls (11, 12) and forming the peripheral wall of the drum interior, with axial entry of the material to be centrifuged into the interior of the drum, characterized in that at least a part of one radial wall (12), opposite the other, is axially movable to reduce the interior of the drum during operation of the centrifuge.

2. A centrifuge according to claim 1, characterised in that the axial movement is effected hydraulically, pneumatically, electrically or mechanically.

3. A centrifuge according to claim 1 or 2, characterised in that at least one of the radial walls (11, 12) is disc-shaped.

4. A centrifuge according to claim 1 or 2, characterised in that the radial walls (11, 12) are conical.

5. A centrifuge according to claim 4, characterised in that at least one of the conical radial walls (11, 12) has a cylindrical extension, in which a piston is movable.

6. A centrifuge according to any of claims 1 to 5 characterised in that the inlet to the centrifuge drum is closable by means of the movable radial wall (12).

7. A centrifuge according to claim 6, characterised in that the inlet discharges into the centrifuge drum over an expulsion body (20).
